# FASCICULE DE BREVET EUROPEEN

(11) **EP 1 914 506 B1**
(45) Date de publication et mention de la délivrance du brevet: **23.06.2010**
(21) Numéro de dépôt: 07291260.3
(22) Date de dépôt: 16.10.2007
(51) Int. Cl.: F41H 11/16

(54) **Charrue de déminage**
Pflug zur Minenräumung
Mine-clearing plough

(30) Priorité: 19.10.2006 FR 0609167
(43) Date de publication de la demande: 23.04.2008
(73) Titulaire: NEXTER Systems, 42328 Roanne Cedex (FR)
(72) Inventeur: Perrin, Gérald, 42590 Saint Priest la Roche (FR); Debize, Emmanuel, 69840 Julienas (FR)
(74) Mandataire: Célanie, Christian

(56) Documents cités:
- WO-A-01/63058
- SE-C2- 501 087
- US-A- 5 198 608
- US-A1- 2005 189 124

## Description

Le secteur technique de la présente invention est celui des dispositifs de déminage d'un terrain et plus particulièrement des charrues de déminage.

L'utilisation actuelle des charrues de déminage de surface s'effectue par le maintien d'une charrue au ras du sol par une interface hydraulique portée par un véhicule tel un tracteur ou un véhicule blindé. La charrue est disposée à l'avant du véhicule et comporte des dents de scarification pour l'extraction des mines et une lame d'évacuation des mines. On pourra notamment se référer au brevet US5198608 qui décrit une telle charrue.

Un inconvénient majeur de ce type de charrue réside dans le fait que la lame d'évacuation des mines évacue également une partie de la terre retournée par les dents de scarification, ce qui génère un bourrelet de terre dont le déplacement nécessite un effort de poussée important pour le véhicule de déminage.

Le but de la présente invention est de fournir une charrue de déminage ne générant pas de bourrelet de terre.

L'invention a donc pour objet une charrue de déminage du type comportant un bâti, des dents de scarification fixes solidaires du bâti et un moyen d'évacuation des mines, caractérisée en ce que le moyen d'évacuation des mines se présente sous la forme d'au moins un groupe de bras d'évacuation qui se déplacent entre les dents de scarification afin d'effectuer un ratissage de la surface à déminer entre les dents, chaque groupe de bras circulant de l'arrière vers l'avant de la charrue, chaque groupe de bras étant solidaire d'une chaîne transporteuse qui est montée rotative entre deux pignons et entraînée par un moyen moteur, chaque bras d'évacuation se déplaçant entre deux dents de scarification consécutives, le mouvement de chaque bras d'évacuation par rapport à la charrue se situant dans un plan (P) présentant une inclinaison (α) comprise entre 0° et 60° par rapport à une direction (D) de déplacement de la charrue.

Selon une caractéristique de l'invention, l'inclinaison (α) du plan (P) de déplacement des bras par rapport à la direction (D) de déplacement de la charrue est de l'ordre de 20°.

Selon une autre caractéristique de l'invention, la charrue comprend une chaîne transporteuse interposée entre chaque dent de scarification et les bras d'évacuation portés par une chaîne transporteuse sont décalés par rapport aux bras portés par une chaîne transporteuse voisine de telle façon que les bras entrent dans le sol puis sortent du sol les uns après les autres.

Selon une autre caractéristique de l'invention, la charrue comprend en dessous de chaque chaîne transporteuse une paire de tiges qui assurent le guidage et l'appui des bras.

Selon une autre caractéristique de l'invention, chaque bras d'évacuation comporte à son extrémité une dent d'évacuation destinée à pénétrer dans le sol et à faciliter la préhension de la mine.

Selon une autre caractéristique de l'invention, chaque dent d'évacuation présente un angle de 90° à 145° par rapport au bras d'évacuation.

Selon une autre caractéristique de l'invention, chaque dent d'évacuation présente un bord d'attaque en biseau, orienté vers l'extérieur de la charrue afin de faciliter l'évacuation de la mine vers l'extérieur de la charrue.

Selon une autre caractéristique de l'invention, la charrue comporte au moins un patin de glissement, et ce patin de glissement est solidaire d'un mât de longueur réglable et permettant de régler la profondeur de travail des dents de scarification.

La charrue de déminage comportera par ailleurs un moyen permettant de régler la position verticale des moyens d'évacuation par rapport aux dents de scarification.

Un tout premier avantage du dispositif selon l'invention réside dans l'absence de lame d'évacuation créant un bourrelet de terre, ce qui nécessite ainsi un effort de poussée moins important.

Un autre avantage réside dans la possibilité de disposer la charrue aussi bien à l'avant qu'à l'arrière d'un véhicule.

Un autre avantage réside dans la possibilité de réglage de la profondeur d'enfoncement des dents de scarification.

D'autres caractéristiques, détails et avantages de l'invention ressortiront plus clairement de la description donnée ci-après à titre indicatif en relation avec des dessins dans lesquels:
- la figure 1 représente en perspective une vue générale d'une charrue selon l'invention,
- la figure 2 est une vue détaillée illustrant un exemple de réalisation des bras d'évacuation,
- la figure 3 est une vue de dessus d'une charrue selon l'invention,

La figure 1 représente une charrue 1 de déminage selon l'invention. La charrue comporte un châssis 2 sur lequel sont fixés un patin 5 de glissement (par l'intermédiaire d'une potence 11), des dents 3 de scarification, un moyen 4 d'évacuation des mines et un moteur 7 permettant d'actionner le moyen 4 d'évacuation des mines.

Le châssis 2 comporte un bâti supérieur 19 et un bâti inférieur 9 dont l'écartement peut être réglé au moyen de deux actionneurs 20 (par exemple des vérins hydrauliques). Quatre colonnes 10 sont solidaires du bâti inférieur 9 et assurent le guidage du bâti supérieur lors du réglage de l'écartement. Les dents 3 de scarification et le patin 5 de glissement sont solidaires du bâti supérieur 19.

Le patin 5 de glissement est fixé au bâti supérieur 19 au moyen de la potence 11 qui comporte un mât vertical 11a qui est réglable en hauteur, par exemple au moyen d'un vérin et/ou de tubes concentriques solidarisables par des goupilles. Avantageusement, le réglage en hauteur du patin 5 de glissement permet de régler l'enfoncement dans le sol des dents 3 de scarification.

Le bâti supérieur comporte également des logements 16 destinés à recevoir des barres de remorquage (non représentées). Le moyen 4 d'évacuation des mines est supporté par le bâti inférieur 9. Le moyen 4 d'évacuation des mines se présente sous la forme de bras 4 portés par des chaînes transporteuses 8 parallèles les unes aux autres et interposées entre chaque dent 3 de scarification.

D'une manière générale, le moyen d'évacuation comprend au moins un groupe de bras 4 qui est solidaire d'une chaîne transporteuse.

Chaque chaîne engrène sur deux pignons 17, 21, un pignon 17 est solidaire d'un axe avant 6 horizontal et l'autre pignon 21 est solidaire d'un axe arrière 22. Un moteur 7 entraîne en mouvement le moyen 4 d'évacuation des mines par l'intermédiaire d'une chaîne d'entraînement 18. La chaîne d'entraînement 18 entraîne ici l'axe arrière 22 au moyen d'un pignon (non représenté) solidaire de cet axe. Alternativement on pourrait concevoir une charrue dans laquelle la chaîne 18 entraînerait l'axe avant 6.

Une chaîne transporteuse 8 supportant au moins un bras 4 est disposée entre chaque dent 3 de scarification. Dans cet exemple de réalisation, chaque chaîne 8 porte un groupe de quatre bras 4 régulièrement écartés les uns des autres.

La figure 2 illustre plus particulièrement un exemple de réalisation et de disposition du moyen 4 d'évacuation des mines. Les chaînes transporteuses 8 sur lesquelles sont fixés les bras 4 d'évacuation engrènent sur les pignons 17 solidaires de l'axe avant 6 horizontal. Des tiges 14 de guidage sont disposées de part et d'autre de la trajectoire de chaque bras 4 d'évacuation et en dessous des axes 6 et 22 et de chaque chaîne transporteuse 8. Ces tiges sont destinées à servir d'appui aux bras 4 au cours de leur mouvement de ratissage. Elles permettent de reprendre les efforts transversaux appliqués au bras (par exemple lorsqu'il rencontre une mine) et empêchent le déraillement de la chaîne 8 hors de son pignon 17. Ces tiges 14 de guidage se présentent préférentiellement sous forme de tubes cylindriques afin de minimiser la prise au souffle en cas d'explosion d'une mine.

Comme cela est plus particulièrement visible à la figure 3, les tiges 14 s'étendent sur toute la largeur de la charrue de déminage au-delà des axes avant 6 et arrière 22. Par ailleurs, les tiges 14 s'écartent des bras 4 au niveau de l'arrière AR de la charrue. Une telle disposition permet d'empêcher un blocage du bras 4 (par exemple par une pierre) lors de son entrée entre les tiges 14.

Chaque bras 4 d'évacuation comporte à son extrémité une dent 12 d'évacuation destinée à pénétrer dans le sol et à faciliter la préhension de la mine. Les dents 12 d'évacuation sont orientées vers l'avant de la charrue et elles forment un angle P de 90° à 145° par rapport au bras 4 d'évacuation lui-même.

On remarquera aussi que les dents 12 d'évacuation présentent un bord d'attaque 13 profilé en biseau et orienté vers l'extérieur de la charrue afin de faciliter l'évacuation de la mine vers l'extérieur de la charrue. On remarquera encore que les bras 4 d'évacuation ne sont pas tous disposés au même niveau sur leurs chaînes respectives. Les bras ne rentrent donc pas tous dans le sol à l'arrière de la charrue en même temps et ils n'en ressortent pas tous en même temps non plus à l'avant de la charrue mais sortent les uns après les autres. Le décalage est progressif d'un bord de la charrue à l'autre. Il en résulte un mouvement de ratissage qui est transversal au mouvement d'avance de la charrue.

On définira le décalage des bras entre deux chaînes transporteuses 8 consécutives de telle sorte que le ratissage progresse vers un bord B2 de la charrue qui est situé du côté d'un bord externe de la zone déminée (voir figure 3).

On peut considérer que la répartition globale des bras 4 sur les différentes chaînes est telle que, lorsque les bras sont sur une portion de chaîne droite entre les axes 6 et 22, les bras 4 consécutifs d'une chaîne à l'autre (donc qui pénètreront dans le sol les uns après les autres) sont situés dans un plan formant un angle de l'ordre de 10° à 20° avec les plans verticaux matérialisés par les chaînes.

Lorsque les bras tournent autour des pignons 17, les points d'accrochage des bras 4 sur les chaînes 8 ont donc une répartition hélicoïdale.

La figure 3 est une vue d'ensemble illustrant un dispositif de déminage constitué de deux charrues (ou demi-étraves) tractées par un véhicule (non représenté). Les charrues sont tractées au moyen de barres 15 de remorquage fixées dans les logements 16 prévus à cet effet.

On remarque en particulier sur cette figure que les dents 3 de scarification (dont on voit la partie supérieure rectangulaire sur le bâti supérieur 19) sont disposées parallèlement aux barres 15 de remorquage donc à la direction D de déplacement de la charrue.

Les différentes chaînes 8 portant les bras d'évacuation 4 se situent chacune dans un plan vertical P qui forme un angle α par rapport à la direction D. Le mouvement de chaque bras d'évacuation 4 par rapport à la charrue se situe donc dans des plans verticaux P parallèles entre eux et inclinés de l'angle α par rapport à la direction D de déplacement de la charrue.

D'une manière générale, l'inclinaison α des plans P de déplacement des bras par rapport à la direction de déplacement de la charrue est comprise entre 0° et 60°, mais on réalisera préférentiellement le dispositif avec une inclinaison α de l'ordre de 20°. La largeur L du dispositif de déminage est supérieure ou égale à la largeur du véhicule supportant le dispositif. L'utilisation d'un dispositif de déminage constitué de deux charrues est ici donné à titre illustratif. On pourra également réaliser l'invention en mettant en oeuvre une charrue unique dont la largeur sera sensiblement égale ou supérieure à la largeur du véhicule de déminage. Cependant, dans ce dernier cas, la maîtrise de la profondeur de travail des dents de scarification 3 sera moins bonne.

Lors de la mise en place sur le terrain on règle la profondeur de travail de la charrue.

Ce réglage se fait tout d'abord par la modification de la longueur du mât 11a de la potence 11 portant le patin 5. Des repères pourront être réalisés sur le mât 11a pour donner l'indication de la profondeur de scarification associée à la longueur choisie.

Par ailleurs on règle ensuite, à l'aide des actionneurs 20, l'écartement entre les bâtis supérieur 19 et inférieur 9.

Ce réglage a pour but de régler la position verticale des moyens d'évacuation 4 par rapport aux moyens de scarification 3. En effet, les bras 4 doivent avoir l'extrémité de leurs dents 12 voisine de la surface du sol quelle que soit la profondeur de travail des dents de scarification 3.

Pratiquement, on règlera la position du bâti 9 portant les moyens d'évacuation 4 de telle sorte que les dents 12 de l'extrémité des bras 4 pénètrent dans le sol d'une profondeur de l'ordre de 30 mm.

Là encore pour faciliter le réglage, on pourra prévoir des repères (par exemple au niveau des colonnes 10) pour associer à une profondeur de travail souhaitée le positionnement qui est nécessaire pour les moyens d'évacuation 4.

Le fonctionnement est le suivant : lorsque la charrue est en marche, le moteur 7 entraîne le mouvement des chaînes 8 supportant les bras 4 d'évacuation, par l'intermédiaire de la chaîne d'entraînement 18. Les bras 4 d'évacuation sont donc en mouvement par rapport aux dents de scarification 3 et se déplacent entre chaque dent afin d'effectuer un ratissage de la surface à déminer. Les bras 4 d'évacuation pénètrent légèrement dans le sol au niveau de l'arrière AR de la charrue, ils se translatent de l'arrière AR jusqu'à l'avant AV de la charrue et ressortent du sol à l'avant AV, entre les dents de scarification 3 et en pivotant au niveau du pignon 17.

Lorsqu'un bras 4 rencontre une mine, il repousse cette dernière qui bascule sur le côté et se retrouve sur la trajectoire du bras d'évacuation suivant qui la repousse à son tour. Le mouvement de ratissage transversal dû au décalage des différents bras permet de repousser la mine de proche en proche jusqu'au bras se trouvant à l'extrémité de la charrue qui repousse finalement la mine à l'extérieur du passage de la charrue.

Le système comportant ici deux charrues progressant en parallèle, il est nécessaire d'évacuer les mines de part et d'autre du chemin dégagé par les charrues et non de les accumuler au niveau d'une partie médiane entre les charrues.

Pour chaque charrue les décalages des bras 4 d'une chaîne transporteuse à l'autre seront donc définis de telle sorte que le ratissage qu'ils assurent progresse depuis le bord interne B1 vers le bord externe B2. On voit sur la figure 3 que ces ratissages doivent donc avoir une direction différente pour chacune des charrues.

On a illustré l'invention par un exemple où la charrue est tractée, mais l'invention est également réalisable en disposant la charrue à l'avant d'un véhicule, par exemple en utilisant les logements 16 pour y insérer des barres reliées à l'avant du véhicule. Un avantage de l'invention réside justement dans le fait que les dents de scarification et les bras d'évacuation présentent un profil adapté pour fendre le sol sans créer de bourrelet de terre. Les efforts de résistance sont ainsi considérablement réduits, ce qui par conséquent réduit également le dimensionnement des organes de liaison de la charrue au véhicule.

## Revendications

1. Charrue de déminage du type comportant un bâti, des dents (3) de scarification fixes solidaires du bâti et un moyen (4) d'évacuation des mines, **caractérisée en ce que** le moyen (4) d'évacuation des mines se présente sous la forme d'au moins un groupe de bras (4) d'évacuation qui se déplacent entre les dents (3) de scarification afin d'effectuer un ratissage de la surface à déminer entre les dents, chaque groupe de bras circulant de l'arrière vers l'avant de la charrue, chaque groupe de bras (4) étant solidaire d'une chaîne transporteuse (8) qui est montée rotative entre deux pignons (17, 21) et entraînée par un moyen moteur (7), chaque bras (4) d'évacuation se déplaçant entre deux dents (3) de scarification consécutives, le mouvement de chaque bras (4) d'évacuation par rapport à la charrue se situant dans un plan (P) présentant une inclinaison (α) comprise entre 0° et 60°par rapport à une direction (D) de déplacement de la charrue.

2. Charrue de déminage selon la revendication 1, **caractérisée en ce que** l'inclinaison (α) du plan (P) de déplacement des bras par rapport à la direction (D) de déplacement de la charrue est de l'ordre de 20°.

3. Charrue de déminage selon la revendication 1, **caractérisée en ce qu'**elle comprend une chaîne transporteuse (8) interposée entre chaque dent (3) de scarification et **en ce que** les bras d'évacuation (4) portés par une chaîne transporteuse (8) sont décalés par rapport aux bras portés par la chaîne transporteuse (8) voisine de telle façon que les bras (4) entrent dans le sol puis sortent du sol les uns après les autres.

4. Charrue de déminage selon l'une revendications 1 à 3, **caractérisée en ce qu'**elle comprend en dessous de chaque chaîne transporteuse (8) une paire de tiges (14) qui assurent le guidage et l'appui (14) des bras (4).

5. Charrue de déminage selon l'une des revendications 1 à 4, **caractérisée en ce que** chaque bras (4) d'évacuation comporte à son extrémité une dent (12) d'évacuation destinée à pénétrer dans le sol et à faciliter la préhension de la mine.

6. Charrue de déminage selon la revendication 5, **caractérisée en ce que** chaque dent (12) d'évacuation présente un angle (β) de 90° à 145° par rapport au bras (3) d'évacuation.

7. Charrue de déminage selon la revendication 5 ou 6, **caractérisée en ce que** chaque dent (12) d'évacuation présente un bord d'attaque (13) en biseau, orienté vers l'extérieur de la charrue afin de faciliter l'évacuation de la mine vers l'extérieur de la charrue.

8. Charrue de déminage selon l'une des revendications 1 à 7, comportant au moins un patin (5) de glissement, **caractérisée en ce que** le patin de glissement est solidaire d'un mât (11a) de longueur réglable et permettant de régler la profondeur de travail des dents (3) de scarification.

9. Charrue de déminage selon la revendication 8, **caractérisée en ce qu'**il comporte un moyen (20) permettant de régler la position verticale des moyens d'évacuation (4) par rapport aux dents de scarification (3).

## Claims

1. A mine plough of the type comprising a frame, fixed scarification teeth (3) integral with the frame and means (4) to evacuate the mines, wherein the means (4) to evacuate the mines are in the form of at least one group of clearance arms (4) that move between the scarification teeth (3) so as to rake the area to be demined between the teeth, each group of arms (4) moving from the back to the front of the plough, each group of arms being integral with a conveyor train (8) that is mounted able to rotate between two pinions (17, 21) and is driven by drive means (7), each evacuation arm (4) moving between two consecutive scarification teeth (3), the motion of each of the clearance arms (4) with respect to the plough being located in a plane (P) having an inclination (α) of between 0° and 60° with respect to a displacement direction (D) of the plough.

2. A mine plough according to Claim 1, wherein the inclination (α) of the displacement plane (P) of the arms with respect to the displacement direction (D) of the plough is of around 20°.

3. A mine plough according to Claim 1, wherein it comprises a conveyor train (8) positioned between each scarification tooth (3) and wherein the clearance arms (4) carried by a conveyor train (8) are horizontally stepped with respect to the arms carried by a neighbouring conveyor train (8) such that the arms (4) penetrate the ground and are removed from the ground one after the other.

4. A mine plough according to one of Claims 1 to 3, wherein it comprises a pair of rods (14) under each conveyor train (8) that ensure the guidance and support (14) of the arms (4).

5. A mine plough according to one of Claims 1 to 4, wherein each clearance arm (4) incorporates a clearance tooth (12) at its end intended to penetrate the ground and facilitate the grasping of the mine.

6. A mine plough according to Claim 5, wherein each clearance tooth (12) is at an angle (β) of 90° to 145° with respect to the clearance arm.

7. A mine plough according to Claim 5 or 6, wherein each clearance tooth (12) has a bevelled leading edge (13), oriented to the exterior of the plough so as to facilitate the clearance of the mine towards the exterior of the plough.

8. A mine plough according to one of Claims 1 to 7, wherein it incorporates at least one sliding foot (5), and wherein this sliding foot is integral with a mast (11a) of adjustable length that enables the working depth of the scarification teeth (3) to be adjusted.

9. A mine plough according to Claim 8, wherein it incorporates means (20) to adjust the vertical position of the clearance means (4) with respect to the scarification teeth (3).

## Patentansprüche

1. Pflug zum Minenräumen der Bauart, die ein Gestell, ortsfeste Zähne (3) zum Aufreißen, die fest mit dem Gestell verbunden sind, und ein Mittel (4) zum Räumen von Minen umfasst, **dadurch gekennzeichnet, *dass*** das Mittel (4) zum Räumen der Minen sich in der Form von wenigstens einer Gruppe von Armen (4) zum Räumen darstellt, die sich zwischen den Zähnen (3) zum Aufreißen bewegen, um eine Durchkämmung der von Minen zu räumenden Fläche zwischen den Zähnen zu bewirken, wobei jede Gruppe von Armen von hinten nach vorn des Pfluges im Umlauf ist, wobei jede Gruppe von Armen (4) fest mit einer Transportkette (8) verbunden ist, die drehbar zwischen zwei Ritzeln (17, 21) montiert ist und durch ein Motormittel (7) angetrieben wird, wobei sich jeder Arm (4) zum Räumen zwischen zwei aufeinander folgenden Zähnen (3) zum Aufreißen bewegt, wobei die Bewegung jedes Arms (4) zum Räumen in Bezug auf den Pflug in einer Ebene (P) liegt, die eine Neigung (α) aufweist, die zwischen 0° und 60° in Bezug auf eine Bewegungsrichtung (D) des Pfluges liegt.

2. Pflug zum Minenräumen nach Anspruch 1, **dadurch gekennzeichnet, dass** die Neigung (α) der Bewegungsebene (P) der Arme in Bezug auf die Bewegungsrichtung (D) des Pfluges in der Größenordnung von 20° liegt.

3. Pflug zum Minenräumen nach Anspruch 1, **dadurch gekennzeichnet, dass** er eine Transportkette (8) umfasst, die zwischen jedem Zahn (3) zum Aufreißen eingefügt ist und dass die von einer Transportkette (8) getragenen Arme zum Räumen (4) in Bezug auf die von einer benachbarten Transportkette (8) getragenen Arme derartig versetzt sind, dass die Arme (4) einer nach dem anderen in den Boden eindringen und dann aus dem Boden austreten.

4. Pflug zum Minenräumen nach einem der Ansprüche 1 bis 3, **dadurch gekennzeichnet, dass** er unter jeder Transportkette (8) ein Stangenpaar (14) umfasst, das die Führung und die Abstützung (14) der Arme (4) gewährleistet.

5. Pflug zum Minenräumen nach einem der Anspruch 1 bis 4, **dadurch gekennzeichnet, dass** jeder Arm (4) zum Räumen an seinem Ende einen Zahn (12) zum Räumen umfasst, der dafür vorgesehen ist, in den Boden einzudringen und das Greifen der Mine zu erleichtern.

6. Pflug zum Minenräumen nach Anspruch 5, **dadurch gekennzeichnet, dass** jeder Zahn (12) zum Räumen einen Winkel (β) von 90° bis 145° in Bezug auf den Arm (3) zum Räumen einschließt.

7. Pflug zum Minenräumen nach Anspruch 5 oder 6, **dadurch gekennzeichnet, dass** jeder Zahn (12) zum Räumen eine Vorderkante (13) mit Fase aufweist, die zur Außenseite des Pfluges gerichtet ist, um das Räumen der Mine zur Außenseite des Pfluges zu erleichtern.

8. Pflug zum Minenräumen nach einem der Ansprüche 1 bis 7, umfassend wenigstens eine Gleitkufe (5), **dadurch gekennzeichnet, dass** die Gleitkufe fest mit einem Mast (11a) von einstellbarer Länge verbunden ist, der es ermöglicht, die Arbeitstiefe der Zähne (3) zum Aufreißen zu regulieren.

9. Pflug zum Minenräumen nach Anspruch 8, **dadurch gekennzeichnet, dass** er ein Mittel (20) umfasst, dass es ermöglicht, die senkrechte Position der Mittel zum Räumen (4) in Bezug auf die Zähne zum Aufreißen (3) zu regulieren.
